# FASCICULE DE BREVET EUROPEEN

(11) **EP 3 582 906 B1**
(45) Date de publication et mention de la délivrance du brevet: **07.04.2021**
(21) Numéro de dépôt: 18706829.1
(22) Date de dépôt: 15.02.2018
(51) Int. Cl.: B05B 13/02, B05B 12/14, B05B 7/08, B05B 16/40, B05B 16/00, B05B 12/00, B05B 9/04, B05B 9/047

(54) **DISPOSITIF DE TRAITEMENT DE LA SURFACE D'AU MOINS UN OBJET PAR UNE SOLUTION SPÉCIFIQUE**
BEHANDLUNGSVORRICHTUNG ZUR BEHANDLUNG DER OBERFLÄCHE EINES SUBSTRATS MITHILFE EINES SPEZIFISCHEN PRODUKTS
TREATING DEVICE FOR TREATING THE SURFACE OF AT LEAST A SUBSTRATE WITH A SPECIFIC PRODUCT

(30) Priorité: 17.02.2017 FR 1751288
(43) Date de publication de la demande: 25.12.2019
(73) Titulaire: Metalizz, 26270 Loriol-sur-Drôme (FR)
(72) Inventeur: MENARD, Stéphane, 26270 Loriol-sur-Drôme (FR); BELORGEOT, Vincent, 26270 Loriol-sur-Drôme (FR); SAPET, Philippe, 26270 Loriol-sur-Drôme (FR)
(74) Mandataire: Jacobacci Coralis Harle
(86) Numéro de dépôt international: PCT/FR2018/050367
(87) Numéro de publication internationale: WO 2018/150143

(56) Documents cités:
- EP-A1- 2 412 445
- EP-A1- 2 500 446
- WO-A1-02/20174
- FR-A1- 2 961 718
- US-A1- 2012 160 162

## Description

### Domaine technique de l'invention

La présente invention concerne le domaine technique des traitements de surface, en particulier des techniques permettant de recouvrir des objets de toute nature par un film. Plus précisément, l'invention a attrait à un dispositif de traitement de surface permettant de recouvrir plusieurs faces d'un même objet par au moins un film visqueux ou liquide de solution spécifique.

### État de la technique

Il est connu de l'état de la technique des procédés de recouvrement d'objet par des films spécifiques afin de conférer auxdits objets des propriétés physiques particulières et/ou de modifier leur aspect dans un but décoratif.

Une technique de recouvrement consiste par exemple à immerger un objet dans un bain contenant une solution de composition spécifique. Afin de s'assurer de son immersion complète dans le bain, il est nécessaire d'utiliser un volume de solution liquide supérieur au volume de l'objet que l'on souhaite recouvrir. Une grande quantité de solution doit ainsi être utilisée pour remplir le bain. C'est pourquoi plusieurs objets sont généralement plongés successivement dans un même bain afin de réduire la quantité de solution utilisée pour recouvrir plusieurs objets. Or, chaque objet est susceptible de polluer le bain en important des particules lors de son immersion. De plus, le bain est également exposé à l'environnement extérieur ce qui peut entrainer des réactions chimiques détériorant ses constituants chimiques. Il s'avère alors nécessaire de renouveler fréquemment le contenu du bain pour préserver un dépôt de qualité sur les objets, ce qui implique au final une consommation importante de solution spécifique.

Pour répondre à cet inconvénient, une autre technique de recouvrement consiste à projeter sous la forme d'un aérosol la solution spécifique à la surface des objets à traiter. Il est connu pour cela l'utilisation de pistolet de projection permettant à un opérateur de projeter la solution spécifique sous la forme d'un nuage de fines gouttelettes. Cette méthode offre l'avantage d'utiliser une quantité nettement moindre de solution spécifique pour recouvrir un même objet, par rapport à la technique précédente. Néanmoins, les pistolets de projection ont pour inconvénient de projeter la solution spécifique sous la forme d'un jet directif. L'épaisseur de film déposé à la surface de l'objet dépend alors de i'angle d'exposition de la surface de l'objet par rapport au jet d'aérosol, du temps d'exposition de la surface et de la distance entre l'objet et le pistolet de projection. Ainsi, pour recouvrir l'intégralité de la surface d'un objet, il s'avère nécessaire de pivoter l'objet par rapport au pistolet. Ces manipulations peuvent être fastidieuses pour un opérateur lorsque la forme de l'objet est complexe. C'est pourquoi pour obtenir un dépôt homogène d'un film de solution spécifique sur un objet de forme complexe, l'utilisation d'un pistolet de projection nécessite une grande dextérité de la part de l'opérateur. De plus, l'opérateur est également susceptible de manipuler différemment deux objets identiques ou pire oublier d'exposer une face d'un objet lorsqu'il traite un nombre important d'objets. Cette technique n'est donc pas adaptée pour recouvrir de façon identique un nombre important d'objets de formes complexes et similaires, par un film de solution spécifique. Un procédé de peinture d'une pièce de carrosserie de véhicule automobile déplacée par un robot manipulateur devant un applicateur fixe est connu de la demande de brevet d'invention FR 2 961 718 A1.

Il existe donc un besoin pour un dispositif de traitement de surface permettant de recouvrir par un film spécifique l'ensemble de la surface d'un objet de formes complexes, qui soit simple et rapide d'utilisation, tout en permettant d'obtenir des résultats reproductibles.

### Description de l'invention

Pour cela, la présente demande propose un dispositif de traitement de la surface d'au moins un objet, comprenant une chambre de traitement configurée pour accueillir un ou plusieurs objets à traiter, des moyens de projection d'un aérosol dans la chambre de traitement et des moyens de maintien d'au moins un objet dans ladite chambre, les moyens de maintien comprenant des moyens de mise en mouvement configurés pour pivoter chaque objet autour d'au moins deux axes de rotation, les moyens de mise en mouvement comprenant un ou plusieurs premiers axes de rotation pivotant autour d'un deuxième axe de rotation et le deuxième axe de rotation pivotant autour d'un troisième axe de rotation, les moyens de projection comprenant une première rampe de buses, agencée sur une paroi latérale de la chambre de traitement de manière à être alignée selon le troisième axe de rotation, la première rampe de buses comprenant au moins une buse configurée pour projeter une solution spécifique sous la forme d'un jet à cône creux. L'invention se caractérise en ce que les moyens de projection comprennent une deuxième rampe de buses, agencée sur la paroi latérale de la chambre de traitement de manière à être alignée selon le troisième axe de rotation, et en ce que la deuxième rampe de buses comprend au moins une buse configurée pour projeter une deuxième solution spécifique sous la forme d'un jet à cône plein.

Ainsi, de façon avantageuse, les moyens de mise en mouvement permettent d'exposer toutes les faces de l'objet à l'aérosol projeté par les moyens de projection, sans qu'il soit pour cela nécessaire à un utilisateur de manipuler ledit objet. De plus, les moyens de mise en mouvement permettent d'automatiser les pivotements des objets par rapport aux moyens de projection d'aérosol ce qui permet d'une part de s'assurer que toutes les faces d'un même objet ont bien été exposées à l'aérosol et d'autre part de reproduire à l'identique le dépôt d'un film spécifique sur des objets identiques. De ce fait, le dispositif de traitement selon l'invention permet à un utilisateur peu aguerri à la technique de pulvérisation par aérosol de recouvrir de façon homogène, rapide et reproductible avec une solution spécifique l'intégralité de la surface d'un objet de forme complexe ou non. Par les termes « forme complexe », on entend un objet dont la surface comporte des concavités et/ou des convexités et/ou des passages. De préférence, les moyens de mise en mouvement sont configurés pour pivoter chaque objet autour de deux axes orthogonaux entre eux et/ou de deux axes parallèles entre eux.

De préférence, les moyens de mise en mouvement comprennent des moyens de fixation permettant de maintenir un ou plusieurs objets sur les moyens de maintien et les moyens de mise en mouvement sont configurés pour faire pivoter chaque moyen de fixation autour d'au moins deux axes de rotation distincts, afin que chaque objet effectue un mouvement de type planétaire centré ou sensiblement centré sur l'axe médian de la chambre de traitement. Selon une alternative préférée, les moyens de fixation sont déplacés simultanément dans la chambre de traitement.

Selon l'invention, les moyens de mise en mouvement comprennent un ou plusieurs premiers axes de rotation pivotant autour d'un deuxième axe de rotation et le deuxième axe de rotation pivote autour d'un troisième axe de rotation. Autrement dit, plusieurs premiers axes peuvent pivoter autour du deuxième axe de rotation. Ceci permet avantageusement de déplacer le ou les objets à traiter dans différents endroits de la chambre de traitement. Le mouvement du ou des objets à traiter permet d'engendrer un brassage de l'air dans la chambre de traitement, favorisant ainsi une dispersion plus homogène de l'aérosol dans ladite chambre pour assurer un dépôt régulier de la solution spécifique sur toutes les faces du ou des objets. Le déplacement du ou des objets dans la chambre de traitement permet ainsi de limiter l'influence de la distance entre les moyens de projection et les objets, sur l'épaisseur de film de solution spécifique déposée. On obtient alors un dépôt de film plus régulier sur l'ensemble des faces de l'objet à traiter.

Selon un mode de réalisation préféré, le deuxième axe et le troisième axe de rotation sont parallèles entre eux et le ou les premiers axes de rotation sont perpendiculaires au deuxième axe de rotation. En d'autres termes, le ou les premiers axes de rotation sont à la fois perpendiculaires au deuxième axe et orthogonaux au troisième axe de rotation. Par le terme « perpendiculaire », on entend ici que le ou les premiers axes sont liés directement au deuxième axe et par le terme « orthogonal » que le ou les premiers axes sont liés indirectement au troisième axe par l'intermédiaire du deuxième axe. Les inventeurs ont constaté que ce mode de réalisation permet un meilleur brassage de l'air ambiant dans la chambre de traitement tout en favorisant une occupation optimale de la chambre de traitement par le ou les objets à traiter.

Selon un autre mode de réalisation, les moyens de mise en mouvement comprennent un dispositif d'entrainement configuré pour entrainer la rotation du ou des premiers axes, du deuxième axe et du troisième axe de rotation. Autrement dit, le dispositif d'entrainement permet de contrôler la vitesse de rotation de chaque axe de pivotement. Il est à noter que la vitesse de rotation de chaque axe peut être identique ou bien différente. De préférence, la vitesse de rotation du ou des premiers axes est supérieure à la vitesse de rotation du troisième axe.

Selon un autre mode de réalisation, la chambre de traitement comprend un axe longitudinal et le troisième axe est colinéaire ou sensiblement colinéaire à l'axe longitudinal de la chambre. Autrement dit, le troisième axe de rotation passe par le centre de la chambre de traitement. Ce mode de réalisation permet de s'assurer que les objets à traiter se déplacent de façon symétrique dans la chambre de traitement.

Selon une variante de réalisation, la chambre de traitement est de forme cylindrique circulaire de rayon r, la distance entre le deuxième axe et le troisième axe est comprise entre 0 et 0,7r, de préférence entre 0,2 et 0,5r ; et les objets sont maintenus à une distance du deuxième axe comprise entre 0 et 0,2r, de préférence entre 0 et 0,1r. Bien entendu, les valeurs mentionnées ci-dessus dépendent des dimensions du ou des objets à traiter, de sorte qu'elles sont choisies afin que les objets ne heurtent pas les parois de la chambre de traitement et ne s'entrechoquent pas lors de leur déplacement. De préférence, ces valeurs sont choisies pour que le ou les objets soient écartés d'une distance minimale des parois de la chambre de traitement, égale ou supérieure à 0,1r. Ainsi, on s'assure que le ou les objets ne s'approchent pas trop près des moyens de projection afin qu'ils se déplacent dans un brouillard de solution spécifique relativement homogène. À titre d'exemple, la distance minimale entre un objet et les parois de la chambre peut être comprise entre 30mm et 100mm.

Selon l'invention, les moyens de projection d'un aérosol comprennent au moins deux rampes de buses, chaque rampe de buses étant agencée sur une paroi latérale de la chambre de traitement, chaque rampe de buses comprenant une ou plusieurs buses alignées selon le troisième axe des moyens de mise en mouvement. Selon l'invention, au moins une buse de la première rampe de buses est configurée pour projeter une solution spécifique liquide sous la forme d'un jet à cône creux et au moins une buse de la deuxième rampe de buses est configurée pour projeter une deuxième solution spécifique sous la forme d'un jet à cône plein. Bien entendu, les moyens de projection peuvent également comprendre une ou plusieurs buses situées au niveau du fond de la chambre de traitement. Par le terme « fond », on entend ici une paroi s'étendant entre la paroi latérale et délimitant au moins une partie de la chambre de traitement. L'utilisation d'une buse projetant une solution spécifique sous la forme d'un jet à cône creux permet avantageusement de disperser la solution dans un plus grand volume tout en consommant moins de solution.

Selon une variante de réalisation, les au moins deux rampes de buses sont agencées dans la chambre de traitement de manière à former un angle avec l'axe médian de la chambre, dont la valeur de l'angle est comprise entre 10° et 120°, de préférence entre 30° et 70°. Les inventeurs ont constaté que cet agencement particulier des rampes de buses permet de favoriser un meilleur mélange des aérosols émis par chaque rampe. Les inventeurs ont également constaté que cet agencement favorise un brouillard plus homogène de solution spécifique dans la chambre de traitement.

Selon un autre mode de réalisation, chaque rampe de buses est alimentée en une solution spécifique par l'intermédiaire d'un conduit relié à un réservoir spécifique contenant la solution spécifique, des moyens de pompage permettant d'alimenter chaque buse en une solution spécifique à une pression comprise entre 1 et 8 bars, de préférence entre 2 et 6 bars de pression, de sorte que le jet d'aérosol projeté par chaque buse est compris entre 45° et 120°, de préférence entre 60° et 100°. L'angle du jet d'aérosol est mesuré au niveau du sommet du cône creux formé par le jet d'aérosol.

De préférence, un réservoir spécifique est relié à une ou plusieurs rampes de buses par l'intermédiaire d'un circuit fluidique distinct. Autrement dit, le dispositif de traitement peut comprendre au moins deux circuits fluidiques indépendants, chaque circuit fluidique alimentant une ou plusieurs rampes de buses en une solution spécifique différente. De préférence, un réservoir spécifique désigne une poche souple.

Selon un autre mode de réalisation, le dispositif de traitement comprend des moyens de commande contrôlant les moyens de mise en mouvement et les moyens de pompage, ainsi que des moyens de mémorisation d'un procédé de traitement et un interrupteur tous deux connectés aux moyens de commandes, de sorte à permettre à un utilisateur de déclencher un traitement de surface préenregistré par les moyens de mémorisation suite à l'actionnement de l'interrupteur. Ce mode de réalisation permet de façon avantageuse à un utilisateur de mettre en œuvre rapidement et facilement un procédé de traitement de la surface d'au moins un objet disposé sur les moyens de maintien et présent dans la chambre de traitement.

Selon un autre mode de réalisation, le dispositif de traitement comprend un châssis permettant d'accrocher un ou plusieurs réservoirs spécifiques, le châssis étant mobile entre une première position fermée dans laquelle il est intégré dans le dispositif de traitement afin de limiter l'encombrement dudit dispositif, et une deuxième position ouverte dans laquelle il est sorti au moins partiellement du dispositif de traitement afin de faciliter l'accrochage ou le décrochage d'un ou plusieurs réservoirs spécifiques sur le châssis.

Selon un autre mode de réalisation, le rayon r de la chambre de traitement de forme circulaire est compris entre 20cm et 100cm, de préférence entre 40cm et 60cm, et la hauteur h de la chambre de traitement est comprise entre 30cm et 200cm, de préférence entre 80cm et 120cm. Ce mode de réalisation permet avantageusement de limiter l'encombrement du dispositif de traitement afin de faciliter son installation dans des bureaux ou des ateliers. L'invention vise ainsi à permettre son utilisation par un plus grand nombre d'utilisateurs en facilitant son intégration et son usage.

Selon un autre mode de réalisation, les moyens de pompage comprennent au moins une pompe péristaltique ou centrifuge. De façon avantageuse, une pompe péristaltique permet d'alimenter une ou plusieurs buses en solution spécifique, sans qu'il soit pour cela nécessaire d'introduire un gaz dans la solution.

Selon un autre mode de réalisation, les moyens de mise en mouvement sont configurés pour faire pivoter simultanément chaque objet autour du premier axe à une vitesse comprise entre 5 et 100 tours par minute, de préférence entre 20 et 40 tours par minute.

Bien entendu, les caractéristiques, différentes variantes et formes de réalisation de l'invention peuvent être associées les unes aux autres selon diverses combinaisons, dans la mesure où elles ne sont pas incompatibles ou exclusives les unes des autres.

### Description des figures

Les caractéristiques de l'invention mentionnées ci-dessus, ainsi que d'autres, apparaîtront plus clairement à la lecture de la description suivantes et des exemples de réalisation décrits ci-dessous, en se référant aux dessins annexés sur lesquels :
- la figure 1 illustre un dispositif de traitement ne faisant pas partie de l'invention telle que revendiquée, comprenant une chambre de traitement en position ouverte ;
- la figure 2 illustre une coupe transversale de la chambre de traitement représentée à la figure 1 selon un axe de coupe (II) ;
- la figure 3 illustre la fermeture de la chambre de traitement du dispositif de traitement représenté à la figure 1, ainsi que le traitement par une solution spécifique et la mise en mouvement de plusieurs objets dans la chambre de traitement ;
- la figure 4 illustre une variante de réalisation de moyens de mise en mouvement des objets à traiter ;
- la figure 5 illustre une variante de réalisation d'un dispositif de traitement selon l'invention, comprenant une chambre de traitement en position fermée et en fonctionnement.

### Description détaillée de l'invention

Pour rappel, l'invention vise à proposer un dispositif de traitement de surface permettant de recouvrir par un film spécifique l'ensemble de la surface d'un objet de formes complexes, qui soit simple et rapide d'utilisation tout en permettant d'obtenir des résultats reproductibles.

Pour cela, les inventeurs décrivent un dispositif de traitement 1 illustré aux figures 1 à 3. Le dispositif de traitement comprend un meuble 10 intégrant une chambre de traitement 100, des moyens de projection 200 d'un aérosol dans la chambre de traitement et des moyens de maintien 300 d'au moins un objet dans ladite chambre.

Plus précisément, comme illustrée à la figure 1, la chambre de traitement 100 est délimitée par une paroi latérale 102 s'étendant le long d'un axe longitudinal 104. La chambre de traitement est obturée au niveau d'une première extrémité par un fond 106 de forme plane ou concave afin de récolter les effluents générés par la nébulisation des solutions introduites dans la chambre de traitement. La forme convexe permet de définir une patrie haute 106A et une partie basse 106B dans le fond de la chambre de traitement 100. Des bouches d'évacuation 108 représentées sur la figure 2 sont agencées au niveau de la partie basse 106B du fond, afin de permettre l'évacuation de la chambre de traitement des effluents vers un réservoir de collecte souple on non. Comme illustré à la figure 1, la chambre de traitement comporte au niveau d'une seconde extrémité une ouverture 110 agencée en vis-à-vis du fond 106. L'ouverture 110 s'étend jusqu'à la paroi latérale 102 afin de faciliter l'introduction et le retrait dans la chambre de traitement 100 d'objets 120 à traiter. La chambre de traitement est de forme circulaire cylindrique avec un rayon r compris entre 20cm et 100cm, et une hauteur h entre l'ouverture 110 et la partie haute 106A du fond, qui est comprise entre 30cm et 200cm. Selon le présent exemple, le rayon r et la hauteur h sont respectivement égaux à 30cm et 50cm. Bien entendu, la forme de la chambre de traitement ainsi que ses dimensions peuvent varier en fonction du lieu où l'on souhaite utiliser l'invention. Par exemple, afin de réduire son encombrement, la chambre de traitement 100 peut être de forme circulaire conique, rectangulaire, sphérique ou autre. De préférence, la chambre de traitement 100 est formée à partir de matériaux ne réagissant pas avec la solution spécifique que l'on souhaite projeter. De préférence, on opte pour un matériau favorisant l'écoulement de la solution spécifique le long de sa paroi latérale afin de faciliter son entretien. Selon le présent exemple, la chambre de traitement est réalisée à base de polychlorure de vinyle, acrylonitrile butadiène styrène ou de Phénotypage Haut Débit. De préférence, la chambre de traitement est réalisée à base de polyéthylène.

Le dispositif de traitement 1 comporte également des moyens de projection 200 d'un aérosol dans la chambre de traitement. Plus précisément, les moyens de projection sont configurés pour projeter dans la chambre de traitement 100 une ou plusieurs solutions spécifiques sous la forme d'un brouillard de fines gouttelettes. Pour cela, les moyens de projection comprennent plusieurs buses 202. Comme illustré à la figure 3, chaque buse est configurée pour projeter en direction du centre de la chambre de traitement une solution spécifique sous la forme d'un jet à cône creux.

Selon le présent exemple, les moyens de projection 200 sont configurés pour projeter quatre solutions spécifiques distinctes dans la chambre de traitement 100. À chaque solution spécifique est associée une rampe 204A, 204B, 204C et 204D comprenant trois buses positionnées sur la paroi latérale 102 et une buse positionnée sur la partie haute 106A du fond de la chambre de traitement 100. Plus précisément, les buses 202 d'une même rampe traversent la paroi latérale 102 de manière à être alignées selon l'axe longitudinal 104 de la chambre de traitement et écartées d'une distance suffisante pour que leur jet respectif s'entrecroise à une distance de la paroi latérale comprise entre 0,1r et 0,8. Par exemple, une même rampe peut comprendre une première et une deuxième buse respectivement positionnée le long de la paroi latérale à 30cm et 42cm de l'ouverture 110 de la chambre de traitement.

Lorsque deux solutions spécifiques doivent être projetées simultanément pour former un composé de nature différente, les rampes 204A et 204B projetant des solutions spécifiques différentes sont agencées de sorte à former un angle α avec l'axe longitudinal 104, compris entre 10° et 120° de préférence entre 30° et 70°. Les inventeurs ont constaté que dans cette plage de valeurs d'angle, on favorise un meilleur mélange des solutions spécifiques avant leur dépôt sur l'objet à traiter. Les rampes 204C et 204D projetant des solutions spécifiques de nature différente à des instants différents, forment un angle β avec l'axe longitudinal 104, compris entre 70° et 120° de préférence de l'ordre de 90°. Bien entendu, les valeurs de ces angles sont susceptibles de varier en fonction du nombre de solutions spécifiques distinctes que l'on souhaite projeter dans la chambre de traitement 100.

Chaque rampe est alimentée en une solution spécifique par l'intermédiaire d'un conduit souple 110 relié fluidiquement à une poche souple 610 contenant la solution spécifique. Une pompe centrifuge ou péristaltique 114 est utilisée pour alimenter les buses d'une même rampe avec une même solution spécifique liquide à une pression comprise entre 1 et 8 bars, de préférence entre 2 et 6 bars de pression. Chaque pompe péristaltique 114 a une fréquence de rotation comprise entre 200 et 300 tours par minute, de préférence de l'ordre de 240 tours par minute, et alimente les buses en solution spécifique à une pression comprise entre 1 et 4 bars de pression. Le débit de solution spécifique projeté par chaque rampe est alors compris entre 0,6 et 1,2 litre par minute, de préférence de l'ordre de 0,9 litre par minute. Ainsi, chaque buse 102 projette la solution spécifique sous la forme d'un jet d'aérosol à cône creux dont l'angle de divergence est compris entre 45° et 120°, de préférence entre 60° et 100°. L'angle de divergence est mesuré au sommet du cône formé par le jet d'aérosol. Bien entendu, la valeur de cet angle dépend de la nature de la solution spécifique et de la pression d'injection de la solution dans la buse. De préférence, les buses 202 comportent de préférence des éléments céramiques afin que la solution spécifique ne réagisse pas chimiquement dans les buses. Selon le présent exemple, les buses utilisées sont commercialisées par le fabricant « COORS TEK », sous la marque « ALBUZ » sous la référence « ATR 80 ». Elles sont configurées pour produire un jet divergent à 80° au niveau du sommet du cône creux, lorsqu'elles sont alimentées en une solution spécifique à 5 bars de pression.

Le dispositif de traitement 1 selon l'invention comporte également des moyens de maintien 300 d'au moins un objet dans la chambre de traitement 100. Les moyens de maintien comprennent un couvercle 302 de forme plane et des moyens de translation 304 permettant de déplacer le couvercle le long de l'axe longitudinal 104, entre une position ouverte illustrée à la figure 1 et une position fermée illustrée à la figure 3, dans laquelle une face inférieure 306 du couvercle 302 obture complètement l'ouverture 110 de la chambre de traitement. Selon le présent exemple, les moyens de translation 304 comprennent un dispositif mécanique constitué d'une barre métallique garnie de crans. La barre métallique est solidaire du couvercle 302 au niveau d'une extrémité afin de permettre la translation du couvercle lorsque la barre métallique est déplacée par l'intermédiaire d'un dispositif de translation motorisé présent dans un boîtier placé contre la chambre de traitement.

Le couvercle sert également de support pour des moyens de mise en mouvement 400, configurés pour pivoter simultanément un ou plusieurs objets dans la chambre de traitement selon trois axes de rotation distincts (AA'), (BB') et (CC'). Pour cela, les moyens de mise en mouvement 400 comprennent un moteur 410 configuré pour entraîner la rotation et le pivotement d'un arbre 412, fixé à la face inférieure 306 du couvercle par l'intermédiaire d'engrenages. Plus précisément, comme illustré à la figure 3, l'arbre 412 est maintenu au couvercle 302 de sorte à tourner autour d'un axe de rotation (AA') et à pivoter en même temps sur lui-même selon un axe de rotation (BB'). L'axe de rotation (AA') est confondu avec l'axe longitudinal 104 de la chambre de traitement 100 représenté à la figure 1. L'axe de rotation (BB') est parallèle à l'axe de rotation (AA'). Les moyens de mise en mouvement 400 comprennent également plusieurs tringles 414 s'étendant radialement et le long de l'arbre 412. Chaque tringle 414 pivote sur elle-même selon un axe de rotation (CC') par l'intermédiaire d'engrenages 416 mise en mouvement par le moteur 410. L'axe de rotation (CC') est perpendiculaire à l'axe de rotation (AA'). Chaque tringle 414 comporte des moyens d'attache d'un objet à traiter. À titre d'exemple, ces moyens d'attache non représentés peuvent comprendre une ou plusieurs pointes sur lesquelles les objets 120 sont embrochés. Bien entendu, les tringles 414 sont écartées suffisamment ou bien synchronisées afin d'éviter que les objets ne s'entrechoquent lors de leur mise en mouvement. Ainsi, les moyens de maintien 300 permettent de maintenir un objet à une tringle 414 pivotant sur elle-même selon l'axe de rotation (CC') et autour d'un arbre 412 selon l'axe de rotation (BB') qui se déplace autour de l'axe de rotation (AA') dans la chambre de traitement 100. De préférence, l'arbre 412 peut être désolidarisé du couvercle 302 afin de faciliter le positionnement d'un ou plusieurs objets sur les moyens de mise en mouvement 400, avant leur introduction dans la chambre de traitement. À titre d'exemple, l'arbre 412 peut être attaché à l'aide d'un clip sur un système d'entrainement présent au niveau de la face inférieure 306 du couvercle. De préférence, les moyens de mise en mouvement 400 sont constitués d'élément ne réagissant pas avec les solutions spécifiques projetées par les moyens de projection 200. À titre d'exemple, ils peuvent être constitués par un acier inoxydable de type 316L ou en matière plastique de type DELRIN, PVC, PE...

Selon une alternative représentée à la figure 4, au bout de chaque tringle 414 est montée une tige 420 pivotant librement par l'intermédiaire d'un engrenage 422, autour d'un axe de rotation (DD') perpendiculaire à l'axe de rotation (CC'). Les tiges 416 comprennent le même type de moyens de fixation d'un objet décrit ci-dessus. Ainsi, cette alternative permet à chaque objet 120 de pivoter autour de quatre axes de rotation distincts. Ce mode de réalisation permet une plus grande variété de positions des objets 120 dans la chambre de traitement, favorisant un dépôt plus homogène d'une solution spécifique sur un objet de forme complexe.

Le dispositif de traitement 100 comporte également des moyens de commande 500 composés d'une unité centrale 510 connectée à une unité de mémorisation 520 permettant de mémoriser au moins un procédé de traitement, et un interrupteur 530 de type bouton-poussoir connecté à l'unité centrale 510. L'unité centrale est connectée et configurée pour commander le fonctionnement des moyens de translation 304, du moteur 410 et de chaque pompe péristaltique 114. Plus précisément, l'unité centrale 510 est configurée pour mettre en œuvre les étapes d'un procédé de traitement de surface mémorisé, d'un ou de plusieurs objets 120 maintenus dans la chambre de traitement 100 par les moyens de maintien 300, lorsqu'un utilisateur actionne l'interrupteur 530. Les étapes de traitement comportent de préférence au moins deux moments distincts de projection de solutions spécifiques différentes dans la chambre de traitement 100. L'unité centrale 510 peut également commander l'activation simultanée d'au moins deux pompes péristaltiques 114 de manière à projeter en même temps dans la chambre de traitement 100 plusieurs solutions spécifiques de nature différentes. Selon une alternative, l'interrupteur permet de commander la fermeture de la chambre de traitement par le couvercle 302 avant le début du procédé de traitement.

Selon une alternative, les moyens de commande comprennent une unité de communication 530 configurée pour permettre à un utilisateur d'interagir avec l'unité centrale 510 et/ou l'unité de mémorisation 520, afin de modifier et/ou supprimer et/ou enregistrer un procédé de traitement. À titre d'exemple, l'unité de communication 530 peut comprendre un écran tactile permettant d'afficher des informations concernant le procédé de traitement et de modifier plusieurs de ses paramètres. Selon un autre exemple, l'unité de communication 530 peut comprendre une unité de transmission permettant à un utilisateur d'interagir avec l'unité centrale 510 par l'intermédiaire d'un dispositif sans fil de type téléphone intelligent.

Le dispositif de traitement comporte également un châssis 600 permettant de suspendre une ou plusieurs poches souples 610A, 610B, 610C et 610D, contenant chacune une solution spécifique différente. Le châssis est de préférence rendu mobile par l'intermédiaire de galets 602, entre une première position ouverte illustrée à la figure 1 où il est sorti au moins partiellement du meuble 10 afin de faciliter la suspension ou le décrochage d'une ou plusieurs poches souples 610 sur le châssis 600, et une position fermée illustrée à la figure 3 dans laquelle il est intégré dans le meuble 10 afin de limiter l'encombrement du meuble. Selon un mode de réalisation préféré, le châssis 600 est un tiroir télescopique. Bien entendu, d'autres agencements du tiroir télescopique sont envisageables, par exemple une position horizontale dudit tiroir au lieu d'une position verticale comme représentée sur les figures 1 et 3. De préférence, les poches souples 610 sont autoportées et opaques afin de limiter la dégradation des solutions spécifiques qu'elles contiennent par des rayonnements ultraviolets. Par exemple, la poche souple 610A peut être configurée pour stocker une solution d'activation de la surface du ou des objets 120 à traiter, la poche souple 610B peut contenir une solution aqueuse, la poche souple 610C peut contenir une solution ionique métallique et la poche souple 610D peut contenir une solution réductrice de la solution précédente. La capacité de chaque poche souple est comprise entre 1 et 10 litres et de préférence de l'ordre de 3 litres. Les poches souples ici employées sont communément appelées « POUCH ». Chaque poche souple 610 comprend un connecteur permettant une connexion rapide d'une extrémité d'un conduit souple 110, afin d'alimenter une rampe de buse spécifique en une solution spécifique. Selon le présent exemple, la poche souple 610A est connectée fluidiquement à la rampe 204A représentée sur la figure 2, la poche souple 610B est connectée fluidiquement à la rampe 204B, etc. Éventuellement, chaque poche souple peut être munie d'un dispositif de reconnaissance de type puce « RFID », afin de faciliter l'identification de chaque poche et de la solution spécifique qu'elle contient.

Éventuellement, le châssis 600 peut porter une poche souple supplémentaire, reliée fluidiquement aux bouches d'évacuation 108 par l'intermédiaire d'un conduit souple dédié, afin de stocker les effluents produits par le procédé de traitement.

La figure 5 illustre à présent une variante de réalisation d'un dispositif de traitement tel que décrit ci-dessus. Selon cette variante, le dispositif de traitement 2 comporte également une chambre de traitement 100, des moyens de projection 200 d'un aérosol dans la chambre de traitement et des moyens de maintien 300 d'au moins un objet dans ladite chambre. Les éléments identiques entre cette variante de réalisation et la variante des figures 1 à 3 qui ne fait pas partie de l'invention telle que revendiquée sont désignés par les même références numériques ci-dessous et sur les figures.

Le dispositif de traitement 2 comporte des moyens de projection 200 d'un aérosol dans la chambre de traitement. Les moyens de projection sont configurés pour projeter dans la chambre de traitement 100 une ou plusieurs solutions spécifiques sous la forme d'un brouillard de fines gouttelettes. Pour cela, les moyens de projection comprennent plusieurs buses 202, chaque buse est configurée pour projeter en direction du centre de la chambre de traitement une solution spécifique sous la forme d'un aérosol. Selon le présent exemple, les buses utilisées sont commercialisées par le fabricant « COORS TEK », sous la marque « ALBUZ » sous la référence « ATR 80 » cône creux.

Les buses 202 sont agencées le long de la paroi latérale 102 de manière à former différentes rampes, alignées selon l'axe longitudinal 104 de la chambre de traitement et écartées d'une distance suffisante pour que leur jet respectif s'entrecroise à une distance de la paroi latérale comprise entre 0,1r et 0,8. Par exemple, une même rampe peut comprendre une première et une deuxième buse respectivement positionnée le long de la paroi latérale à 30cm et 42cm de l'ouverture 110 de la chambre de traitement.

Comme illustré sur la figue 5, la chambre de traitement 100 comporte au moins une première rampe 205A composée uniquement de buses 202 configurées pour projeter une solution spécifique sous la forme d'un jet d'aérosol à cône creux. A la différence des exemples décrits ci-dessus, la chambre de traitement 100 comporte au moins une deuxième rampe 205B composée uniquement de buses 203 configurées pour projeter une autre solution spécifique sous la forme d'un jet d'aérosol à cône plein. De préférence, les buses 203 projettent une solution spécifique sous la forme d'un cône plein dont le sommet forme un angle compris entre 45° et 120°, de préférence entre 60° et 100°. L'angle de divergence est mesuré au sommet du cône plein formé par le jet d'aérosol. Selon le présent exemple, les buses utilisées sont commercialisées par le fabricant « COORS TEK », sous la marque « ALBUZ » sous la référence « ATR 80 » cône plein.

La première rampe 205A est reliée à un réservoir spécifique 610A par l'intermédiaire d'un conduit 110A souple dédié. La deuxième rampe 205B est reliée à un autre réservoir spécifique 610B par l'intermédiaire d'un autre conduit 110B souple dédié.

Une pompe centrifuge ou péristaltique 114 est utilisée pour alimenter chaque rampe avec une solution contenue dans leur réservoir spécifique, à une pression comprise entre 1 et 8 bars, de préférence entre 2 et 6 bars de pression. Chaque pompe péristaltique 114 a une fréquence de rotation comprise entre 200 et 300 tours par minute, de préférence de l'ordre de 240 tours par minute, et alimente les buses en solution spécifique à une pression comprise entre 1 et 4 bars de pression.

De façon avantageuse, cette variante de réalisation de l'invention permet d'utiliser un type de buse spécifique, pour la pulvérisation d'une solution spécifique, dans la chambre de traitement 100. Autrement dit, une même rampe de buse pulvérise une unique solution spécifique contenue dans un réservoir spécifique.

En utilisant dans les mêmes conditions les mêmes pompes péristaltiques 114, l'invention permet de projeter dans la chambre de traitement 100 des solutions à des débits très différents, selon que la solution passe par la première rampe 205A ou la deuxième rampe 205B de buses. En effet, à une pression similaire, un même liquide est vaporisé à un débit bien plus important à travers les buses 203, projetant le liquide sous la forme d'un cône plein, par rapport à la vaporisation du même liquide à travers les buses 202, projetant ledit liquide sous la forme d'un cône creux.

Ce mode de réalisation permet ainsi d'économiser les solutions les plus coûteuses, en les vaporisant dans la chambre de traitement uniquement par la première rampe 205A de buses. Selon un autre avantage, ce mode de réalisation permet aussi de limiter la quantité d'effluents de solution vaporisée par la première rampe 205A de buses. Cela est particulièrement avantageux lorsque la solution projetée par la première rampe est nocive pour l'environnement.

A l'inverse, la deuxième rampe de buses 205B favorise un débit nettement plus important d'une solution spécifique dans la chambre de traitement.

Ainsi, ce mode de réalisation de l'invention permet de vaporiser dans la chambre de traitement 100 des solutions spécifiques différentes, à des débits différents, en utilisant les mêmes moyens de pompage dans les mêmes conditions. L'invention permet de ce fait une plus grande variété de traitement de la surface d'un objet présent dans la chambre de traitement, en permettant de faire varier de façon simple le débit d'introduction entre deux solutions spécifiques distinctes dans la même chambre de traitement, de façon simultanée ou non.

Il est à noter que les caractéristiques propres au mode de réalisation de l'invention décrit ci-dessus et à la variante des figures 1 à 3 qui ne fait pas partie de l'invention telle que revendiquée peuvent être combinées ensemble, de manière à réaliser de nouveaux modes de réalisation non explicitement décrits tant que ces modes de réalisation sont couverts par le jeu de revendications ci-joint.

## Revendications

1. Dispositif de traitement (2) de la surface d'au moins un objet (120), comprenant une chambre de traitement (100) configurée pour accueillir un ou plusieurs objets (120) à traiter, des moyens de projection (200) d'un aérosol dans la chambre de traitement (100) et des moyens de maintien (300) d'au moins un objet (120) dans ladite chambre, les moyens de maintien (300) comprenant des moyens de mise en mouvement (400) configurés pour pivoter chaque objet (120) autour d'au moins deux axes de rotation, les moyens de mise en mouvement (400) comprenant un ou plusieurs premiers axes (CC') de rotation pivotant autour d'un deuxième axe (BB') de rotation et le deuxième axe de rotation pivotant autour d'un troisième axe (AA') de rotation, les moyens de projection (200) comprenant une première rampe (205A) de buses, agencée sur une paroi latérale (102) de la chambre de traitement (100) de manière à être alignée selon le troisième axe (AA') de rotation, la première rampe (205A) de buses comprenant au moins une buse (202) configurée pour projeter une solution spécifique sous la forme d'un jet à cône creux, **caractérisé en ce que** les moyens de projection (200) comprennent une deuxième rampe (205B) de buses, agencée sur la paroi latérale (102) de la chambre de traitement (100) de manière à être alignée selon le troisième axe (AA') de rotation, et **en ce que** la deuxième rampe (205B) de buses comprend au moins une buse (203) configurée pour projeter une deuxième solution spécifique sous la forme d'un jet à cône plein.

2. Dispositif de traitement (2) selon la revendication précédente, **caractérisé en ce que** la première rampe (205A) de buses est reliée à un réservoir spécifique (610A) par l'intermédiaire d'un conduit (110A) dédié, et **en ce que** la deuxième rampe (205B) de buses est reliée à un autre réservoir spécifique (610B) par l'intermédiaire d'un autre conduit (110B) dédié.

3. Dispositif de traitement (2) selon l'une des revendications précédentes, **caractérisé en ce que** la première rampe (205A) de buses est uniquement composée de buses (202) configurées pour projeter une solution spécifique sous la forme d'un jet à cône creux.

4. Dispositif de traitement (2) selon l'une des revendications précédentes, **caractérisé en ce que** la deuxième rampe (205B) de buses est uniquement composée de buses (203) configurées pour projeter une deuxième solution spécifique sous la forme d'un jet à cône plein.

5. Dispositif de traitement (1, 2) selon l'une des revendications 2 à 5, **caractérisé en ce que** le dispositif de traitement comprend une pompe péristaltique (114) dédiée à chaque conduit spécifique (110, 110A, 110B), pour alimenter au moins une rampe de buses en solution spécifique contenue dans un réservoir spécifique (610, 610A, 610B).

6. Dispositif de traitement (1, 2) selon la revendication précédente, **caractérisé en ce qu'**une pompe péristaltique (114) permet d'alimenter une rampe de buses en une solution spécifique, à une pression comprise entre 1 et 8 bars, de préférence entre 2 et 6 bars de pression, de sorte que le jet à cône creux projeté par chaque buse (202) a un angle de divergence à son sommet qui est compris entre 45° et 120°, de préférence entre 60° et 100°.

7. Dispositif de traitement (1, 2) selon l'une des revendications 2 à 6, **caractérisé en ce qu'**il comprend un châssis (600) permettant d'accrocher un ou plusieurs réservoirs spécifiques (610, 610A, 610B), le châssis étant mobile entre une position fermée dans laquelle il est intégré dans le dispositif de traitement (1, 2) pour limiter son encombrement, et une position ouverte dans laquelle il est sorti au moins partiellement du dispositif de traitement, afin de faciliter l'accrochage ou le décrochage d'un ou plusieurs réservoirs spécifiques (610, 610A, 610B) sur le châssis.

8. Dispositif de traitement (1, 2) selon l'une des revendications précédentes, **caractérisé en ce que** le deuxième axe (BB') et le troisième axe (AA') de rotation sont parallèles entre eux et **en ce que** le ou les premiers axes (CC') de rotation sont perpendiculaires au deuxième axe (BB') de rotation.

9. Dispositif de traitement (1, 2) selon l'une des revendications précédentes, **caractérisé en ce que** les moyens de mise en mouvement (400) comprennent un support (420) lié à chaque premier axe (CC') de rotation, configuré pour pivoter autour du premier axe et chaque support comprend des moyens de fixation permettant de fixer un ou plusieurs objets (120).

10. Dispositif de traitement (1, 2) selon l'une des revendications précédentes, **caractérisé en ce que** la chambre de traitement (100) comprend un axe longitudinal (104) et **en ce que** le troisième axe (AA') est colinéaire ou sensiblement colinéaire à l'axe longitudinal de la chambre.

11. Dispositif de traitement (1, 2) selon l'une des revendications précédentes, **caractérisé en ce que** la chambre de traitement (100) est de forme cylindrique circulaire de rayon r et **en ce que** la distance entre le deuxième axe (BB') et le troisième axe (AA') est comprise entre 0 et 0,7r, de préférence entre 0,2 et 0,5r et que les objets (120) sont maintenus à une distance du deuxième axe (BB') comprise entre 0 et 0,2r, de préférence entre 0 et 0,1r.

12. Dispositif de traitement (1, 2) selon la revendication précédente, **caractérisé en ce que** le rayon r de la chambre de traitement (100) est compris entre 20cm et 100cm, de préférence entre 40cm et 60cm, et la hauteur h de la chambre de traitement est comprise entre 30cm et 200cm, de préférence entre 80cm et 120cm.

13. Dispositif de traitement (1, 2) selon l'une des revendications précédentes, **caractérisé en ce que** les au moins deux rampes de buses (205A, 205B) forment un angle (α) avec un axe médian de la chambre, dont la valeur de l'angle (α) est compris entre 10° et 120°, de préférence entre 30° et 70°.

14. Dispositif de traitement (1, 2) selon l'une des revendications précédentes, **caractérisé en ce que** les moyens de mise en mouvement (400) sont configurés pour faire pivoter simultanément chaque objet (120) autour du premier axe (CC') à une vitesse comprise entre 5 et 100 tours par minute, de préférence entre 20 et 40 tours par minute.

## Patentansprüche

1. Vorrichtung (2) zur Behandlung der Oberfläche wenigstens eines Objekts (120), die eine für die Aufnahme eines oder mehrerer zu behandelnder Objekte (120) ausgelegte Behandlungskammer (100), Mittel (200) zum Versprühen eines Aerosols in der Behandlungskammer (100) und Mittel (300) zum Festhalten wenigstens eines Objekts (120) in der Behandlungskammer aufweist, wobei die Festhaltemittel (300) Bewegungsmittel (400) aufweisen, die dazu ausgelegt sind, jedes Objekt (120) um wenigstens zwei Drehachsen zu schwenken, wobei die Bewegungsmittel (400) eine oder mehrere um eine zweite Drehachse (BB') schwenkende erste Drehachsen (CC') aufweisen und die zweite Drehachse um eine dritte Drehachse (AA') schwenkt, wobei die Versprühungsmittel (200) eine erste Düsenleiste (205A) aufweisen, die auf einer Seitenwand (102) der Behandlungskammer (100) derart angeordnet ist, daß sie entlang der dritten Drehachse (AA') ausgerichtet ist, wobei die erste Düsenleiste (205A) wenigstens eine Düse (202) aufweist, die dazu ausgelegt ist, eine spezifische Lösung in Form eines Hohlkegelstrahls zu versprühen,
**dadurch gekennzeichnet, daß** die Versprühungsmittel (200) eine auf der Seitenwand (102) der Behandlungskammer (100) angeordnete zweite Düsenleiste (205B) derart aufweisen, daß sie entlang der dritten Drehachse (AA') ausgerichtet ist, und daß die zweite Düsenleiste (205B) wenigstens eine Düse (203) aufweist, die dazu ausgelegt ist, eine zweite spezifische Lösung in Firm eines Vollkegelstrahls zu versprühen.

2. Behandlungsvorrichtung (2) gemäß dem vorangehenden Anspruch, **dadurch gekennzeichnet, daß** die erste Düsenleiste 205A) über eine dafür vorgesehene Leitung (110A) mit einem spezifischen Behälter (610A) verbunden ist und daß die zweite Düsenleiste (205B) über eine andere dafür vorgesehene Leitung (110B) mit einem anderen spezifischen Behälter (610B) verbunden ist.

3. Behandlungsvorrichtung (2) gemäß einem der vorangehenden Ansprüche, **dadurch gekennzeichnet, daß** die erste Düsenleiste (205A) nur aus Düsen (202) besteht, die dazu ausgelegt sind, eine spezifische Lösung in Form eines Hohlkegelstrahls zu versprühen.

4. Behandlungsvorrichtung (2) gemäß einem der vorangehenden Ansprüche, **dadurch gekennzeichnet, daß** die zweite Düsenleiste (205B) nur aus Düsen (203) besteht, die dazu ausgelegt sind, eine zweite spezifische Lösung in Form eines Vollkegelstrahls zu versprühen.

5. Behandlungsvorrichtung (1, 2) gemäß einem der Ansprüche 2 bis 5, **dadurch gekennzeichnet, daß** die Behandlungsvorrichtung an jeder spezifischen Leitung (110, 110A, 110B) eine spezifische peristaltische Pumpe (114) aufweist, um wenigstens eine Düsenleiste mit einer in einem spezifischen Behälter (610, 610A, 610B) enthaltenen spezifischen Lösung zu versorgen.

6. Behandlungsvorrichtung (1, 2) gemäß dem vorangehenden Anspruch, **dadurch gekennzeichnet, daß** eine peristaltische Pumpe (114) ermöglicht, eine Düsenleiste mit einer spezifischen Lösung mit einem Druck zwischen 1 und 8 bar, vorzugsweise zwischen 2 und 6 bar, zu versorgen, damit der von jeder Düse (202) versprühte Hohlkegelstrahl an seiner Spitze einen Öffnungswinkel zwischen 45° und 120°, vorzugsweise zwischen 60° und 100°, aufweist.

7. Behandlungsvorrichtung (1, 2) gemäß einem der Ansprüche 2 bis 6, **dadurch gekennzeichnet, daß** sie ein Gestell (600) aufweist, das ermöglicht, einen oder mehrere spezifische Behälter (610, 610A, 610B) aufzuhängen, wobei das Gestell zwischen einer geschlossenen Stellung, in der es sich in der Behandlungsvorrichtung (1. 2) befindet, um seine Abmessungen zu begrenzen, und einer geöffneten Stellung, in der es wenigstens teilweise aus der Behandlungsvorrichtung heraus ist, um das Einhängen oder das Abhängen eines oder mehrerer spezifischer Behälter (610, 610A, 610B) am bzw. vom Gestell zu vereinfachen, bewegbar ist.

8. Behandlungsvorrichtung (1, 2) gemäß einem der vorangehenden Ansprüche, **dadurch gekennzeichnet, daß** die zweite Drehachse (BB') und die dritte Drehachse (AA') zueinander parallel sind und daß die erste oder die ersten Drehachse(n) (CC') zur zweiten Drehachse (BB') senkrecht ist bzw. sind.

9. Behandlungsvorrichtung (1, 2) gemäß einem der vorangehenden Ansprüche, **dadurch gekennzeichnet, daß** die Bewegungsmittel (400) einen mit jeder ersten Drehachse (CC') verbundenen Träger (420) aufweisen, der dazu ausgelegt ist, um die erste Achse zu schwenken, und daß jeder Träger Befestigungsmittel aufweist, die ermöglichen, ein oder mehrere Objekte (120) zu befestigen.

10. Behandlungsvorrichtung (1, 2) gemäß einem der vorangehenden Ansprüche, **dadurch gekennzeichnet, daß** die Behandlungskammer (100) eine Längsachse (104) aufweist und daß die dritte Achse (AA') kolinear oder im Wesentlichen kolinear zur Längsachse der Kammer ist.

11. Behandlungsvorrichtung (1, 2) gemäß einem der vorangehenden Ansprüche, **dadurch gekennzeichnet, daß** die Behandlungskammer (100) von kreiszylindrischer Form mit Radius r ist und daß der Abstand zwischen der zweiten Achse (BB') und der dritten Achse (AA') zwischen 0 und 0,7 r, vorzugsweise zwischen 0,2 und 0,5 r, beträgt und daß die Objekte (120) in einem Abstand 0 bis 0,2 r, vorzugsweise zwischen 0 und 0,1 r, von der zweiten Achse (BB') gehalten werden.

12. Behandlungsvorrichtung (1, 2) gemäß dem vorangehenden Anspruch, **dadurch gekennzeichnet, daß** der Radius r der Behandlungskammer (100) zwischen 20 cm und 100 cm, vorzugsweise zwischen 40 cm und 60 cm, beträgt und die Höhe h der Behandlungskammer zwischen 30 cm und 200 cm, vorzugsweise zwischen 80 cm und 120 cm, beträgt.

13. Behandlungsvorrichtung (1, 2) gemäß einem der vorangehenden Ansprüche, **dadurch gekennzeichnet, daß** die wenigstens zwei Düsenleisten (205A, 205B) mit einer Mittelachse der Kammer einen Winkel (α) bilden, wobei der Wert des Winkels (α) zwischen 10° und 120°, vorzugsweise zwischen 30° und 70°, beträgt.

14. Behandlungsvorrichtung (1, 2) gemäß einem der vorangehenden Ansprüche, **dadurch gekennzeichnet, daß** die Bewegungsmittel (400) dazu ausgelegt sind, jedes Objekt (120) gleichzeitig mit einer Geschwindigkeit zwischen 5 und 100 Umdrehungen pro Minute, vorzugsweise zwischen 20 und 40 Umdrehungen pro Minute, um die erste Achse (CC') schwenken zu lassen.

## Claims

1. A treatment device (2) for treating the surface of at least one object (120), comprising a treatment chamber (100) configured to receive one or several objects (120) to be treated, means (200) for spraying an aerosol into the treatment chamber (100) and means (300) for holding at least one object (120) in said chamber, the holding means (300) comprising motion-setting means (400) configured to pivot each object (120) about at least two rotation axes, the motion-setting means (400) comprising one or several first rotation axes (CC') pivoting about a second rotation axis (BB') and the second rotation axis pivoting about a third rotation axis (AA'), the spraying means (200) comprising a first line (205A) of nozzles, arranged on a lateral wall (102) of the treatment chamber (100) so as to be aligned along the third rotation axis (AA'), the first line (205A) of nozzles comprising at least one nozzle (202) configured to spray a specific solution as a hollow-cone spray, **characterized in that** the spraying means (200) comprise a second line (205B) of nozzles, arranged on the lateral wall (102) of the treatment chamber (100) so as to be aligned along the third rotation axis (AA'), and **in that** the second line (205B) of nozzles comprises at least one nozzle (203) configured to spray a second specific solution as a solid-cone spray.

2. The treatment device (2) according to the preceding claim, **characterized in that** the first line (205A) of nozzles is connected to a specific tank (610A) through a dedicated duct (110A), and **in that** the second line (205B) of nozzles is connected to another specific tank (610B) through another dedicated duct (110B).

3. The treatment device (2) according to one of the preceding claims, **characterized in that** the first line (205A) of nozzles is only composed of nozzles (202) configured to spray a specific solution as a hollow-cone spray.

4. The treatment device (2) according to one of the preceding claims, **characterized in that** the second line (205A) of nozzles is only composed of nozzles (203) configured to spray a second specific solution as a solid-cone spray.

5. The treatment device (1, 2) according to one claims 2 to 5, **characterized in that** the treatment device comprises a peristaltic pump (114) dedicated to each specific duct (110, 110A, 110B), to supply at least one line of nozzles with a specific solution contained in a specific tank (610, 610A, 610B).

6. The treatment device (1, 2) according to the preceding claim, **characterized in that** a peristaltic pump (114) is adapted to supply a line of nozzles with a specific solution, at a pressure comprised between 1 and 8 bars, preferably between 2 and 6 bars of pressure, so that the hollow-cone spray sprayed by each nozzle (202) has a divergence angle at its apex that is comprised between 45° and 120°, preferably between 60° and 100°.

7. The treatment device (1, 2) according to one of claims 2 to 6, **characterized in that** it comprises a frame (600) for the hooking of one or several specific containers (610, 610A, 610B), the frame being mobile between a closed position in which it is integrated into the treatment device (1, 2) to limit the bulk thereof, and an open position in which it is extended at least partially out of the treatment device, in order to facilitate the hooking or unhooking of one or several specific tanks (610, 610A, 610B) on the frame.

8. The treatment device (1, 2) according to one of the preceding claims, **characterized in that** the second rotation axis (BB') and the third rotation axis (AA') are parallel to each other and **in that** the first rotation axis(axes) (CC') are perpendicular to the second rotation axis (BB').

9. The treatment device (1, 2) according to one of the preceding claims, **characterized in that** the motion-setting means (400) comprise a support (420) linked to each first rotation axis (CC'), configured to pivot about the first axis, and each support comprises fastening means for the fastening of one or several objects (120).

10. The treatment device (1, 2) according to one of the preceding claims, **characterized in that** the treating chamber (100) comprises a longitudinal axis (104) and **in that** the third axis (AA') is colinear or substantially colinear to the longitudinal axis of the chamber.

11. The treatment device (1, 2) according to one of the preceding claims, **characterized in that** the treating chamber (100) has a circular cylindrical shape of radius r and **in that** the distance between the second axis (BB') and the third axis (AA') is comprised between 0 and 0.7r, preferably between 0.2 and 0.5r, and **in that** the objects (120) are held at a distance from the second axis (BB') comprised between 0 and 0.2r, preferably between 0 and 0.1r.

12. The treatment device (1, 2) according to the preceding claims, **characterized in that** the radius r of the treatment chamber (100) is comprised between 20 cm and 100 cm, preferably between 40 cm and 60 cm, and the height h of the treatment chamber is comprised between 30 cm and 200 cm, preferably between 80 cm and 120 cm.

13. The treatment device (1, 2) according to one of the preceding claims, **characterized in that** the at least two lines of nozzles (205A, 205B) form an angle (α) with a median axis of the chamber, whose angle value (α) is comprised between 10° and 120°, preferably between 30° and 70°.

14. The treatment device (1, 2) according to one of the preceding claims, **characterized in that** the motion-setting means (400) are configured to pivot simultaneously each object (120) about the first axis (CC') at a speed comprised between 5 and 100 revolutions per minute, preferably between 20 and 40 revolutions per minute.
